# EUROPÄISCHE PATENTSCHRIFT

(11) **EP 0 744 526 B1**
(45) Veröffentlichungstag und Bekanntmachung des Hinweises auf die Patenterteilung: **08.08.2001**
(21) Anmeldenummer: 95107954.0
(22) Anmeldetag: 24.05.1995
(51) Int. Cl.: E21B 47/022

(54) **Verfahren zum Steuern eines Bohrwerkzeugs**
Method for controlling a drilling tool
Méthode pour contrôler la direction d'un outil de forage

(43) Veröffentlichungstag der Anmeldung: 27.11.1996
(73) Patentinhaber: BAKER HUGHES INCORPORATED, Houston Texas 77210-4740 (US); ENI S.p.A., 00144 Roma (IT)
(72) Erfinder: Oppelt, Joachim, Dr.-Ing., D-30659 Hannover (DE); Heisig, Gerald, Dr.-Ing., D-38106 Braunschweig (DE); Donati, Francesco, I- 20146 Mailand (IT)
(74) Vertreter: Busse & Busse Patentanwälte

(56) Entgegenhaltungen:
- US-A- 5 341 886

## Beschreibung

Die Erfindung bezieht sich auf ein Verfahren zum Steuern eines Bohrwerkzeugs, das zumindest durch eine Gruppe von dem Werkzeug zugeordneten, über den Werkzeugumfang verteilt angeordneten steuerbaren Stellgliedern richtbar ist, während des Bohrbetriebs in unterirdischen Formationen gemäß dem Oberbegriff des Anspruchs 1.

Bei einem bekannten Verfahren dieser Art (US-A-5 341 886) werden dem werkzeuginternen Regelkreis die Sollwerte für den Kurs des Bohrwerkzeugs zwischen einem Startpunkt und einem Zielpunkt vorgegeben, die von dem werkzeuginternen Regelkreis mit Kurs-Istwerten verglichen werden, die durch werkzeuginterne Meßwertaufnehmer für die Richtung des Bohrwerkzeugs und dessen Teufe ermittelt werden. Bei Abweichungen vom Sollkurs errechnet der werkzeuginterne Regelkreis Korrekturdaten für die Bohrrichtung, die geeignet sind, das Bohrwerkzeug auf seinen Sollkurs zurückzuführen. Der werkzeuginterne Regelkreis steht in Datenaustausch mit einem externen Regelkreis, der die von untertage empfangenen Daten auswertet und es ermöglicht, dem werkzeuginternen Regelkreis Betriebsinstruktionen oder neue Daten, beispielsweise für einen geänderten Kurs oder die obertägig gemessene Werkzeugteufe, vorzugeben. Bis zum Empfang neuer Betriebsinstruktionen oder Kursdaten und im Anschluß daran bestimmt der werkzeuginterne Regelkreis den Kursverlauf für das Bohrwerkzeug bis zum Erreichen des vorgegebenen Ziels.

Die Erfindung befaßt sich mit dem Problem ein Verfahren der genannten Art zu schaffen, das eine präzise obertägige Werkzeugführung ermöglicht. Die Erfindung löst das Problem durch ein Verfahren mit den Merkmalen des Anspruchs 1. Hinsichtlich wesentlicher weiterer Ausgestaltungen wird auf die Ansprüche 2 bis 4 verwiesen.

Das erfindungsgemäße Verfahren weist dem externen Regelkreis die Hauptsteuerfunktion zu, die dieser nach Auswertung der untertägig empfangenen Daten automatisch ausüben kann. Statt dessen oder zusätzlich besteht die Möglichkeit der individuellen Einflußnahme auf den Werkzeugkurs durch eine das Geschehen untertage verfolgende Bedienungsperson, die ebenso wie bei automatischer Kursvorgabe die Werkzeugsteuerung allein durch Vorgabe eines einzigen Steuervektors vornehmen kann. Dies ermöglicht überaus behutsame, schnell korrigierbare Kursbestimmungen, die das Erbohren eines Bohrlochs mit einem glatten, von Knicken und Zacken weitgehend freien Kurvenverlauf ermöglicht. Dies ist insbesondere bei Bohrungen mit weitreichendem Horizontalverlauf von Bedeutung, deren Reichweite entscheidend durch die Bohrstrangreibung im Bohrloch beeinflußt wird, denn diese ist umso größer, je unsteter der Verlauf des Bohrloches ist. Das erfindungsgemäße Verfahren begünstigt daher das Anlegen von Horizontalbohrungen vergrößerter Reichweite.

Weitere Vorteile und Einzelheiten der Erfindung ergeben sich aus der nachfolgenden Beschreibung des Verfahrens anhand einer in der Zeichnung näher veranschaulichten Bohranlage. In der Zeichnung zeigen:
- Fig. 1: eine schematische Darstellung der Bohranlage und eines beispielhaften Anfangsverlaufs von Bohrloch und Bohrstrang mit Bohrwerkzeug,
- Fig. 2: eine schematisierte Darstellung ähnlich Fig. 1 zur Veranschaulichung benötigter Parameter für den Steuervorgang,
- Fig. 3: eine schematisierte Darstellung des Bohrwerkzeugs zur Veranschaulichung weiterer Parameter für den Steuervorgang,
- Fig. 4: eine vereinfachte Darstellung eines für die Durchführung des erfindungsgemäßen Verfahrens geeigneten Bohrwerkzeugs,
- Fig. 5: einen schematischen Schnitt nach der Linie V-V durch das Bohrwerkzeug nach Fig. 4, und
- Fig. 6: eine Schemadarstellung des internen und des externen Regelkreises zur Veranschaulichung der beim Steuerungsvorgang ablaufenden Vorgänge.

Fig. 1 veranschaulicht schematisch eine Bohranlage 1 zum Abteufen von Bohrlöchern 2 in unterirdische Gesteinsformationen mit Hilfe eines Bohrwerkzeugs 3 am vorderen Ende eines Bohrstranges 4, dessen fortschreitender Aufbau und Antrieb allgemein bekannt ist und keiner näheren Erläuterung bedarf. Anstelle eines sich drehenden, das Bohrwerkzeug 3 antreibenden Bohrstrangs 4 kann auch ein nicht rotierender Bohrstrang mit einem Bohrwerkzeug Anwendung finden, dessen Bohrmeißel von einem Untertagemotor angetrieben wird. Das obertägige Operationszentrum ist bei dem dargestellten Beispiel unmittelbar der Bohranlage 1 benachbart dargegestellt und mit 5 bezeichnet, kann jedoch auch in beliebiger Entfernung zur Bohranlage 1 eingerichtet sein, sofern für eine geeignete Übermittlung von Bohrbetriebsdaten Sorge getragen ist, die bei dem dargestellten Beispiel durch eine elektrische Leitungsverbindung 6 erfolgt.

Das Werkzeug 3 umfaßt ein mit dem Bohrstrang 4 bei 7 verschraubtes Gehäuse 8, das bei 9 mit einem eingezogenen Fortsatz 10 verschraubt ist, der an seinem unteren Ende über eine Verschraubung 11 mit einem Bohrmeißel 12 verbunden ist. Das Gehäuse 8 und sein Fortsatz 9 weisen einen zentralen Strömungskanal 13 für die Durchführung eines Spülungsmittels auf, das den Bohrstrang 4 abwärts durchströmt, aus dem Bohrmeißel 12 in das Bohrloch 2 austritt und im Ringraum zwischen der Wandung des Bohrloches 2 und dem Werkzeug 3 bzw. dem Bohrstrang 4 zur Bohranlage 1 zurückströmt, wo es in einen nicht dargestellten Spülungstank gelangt, aus dem es mittels einer Spülungspumpe in den Bohrstrang 4 gefördert wird.

Im Gehäuse 8 des Bohrwerkzeugs 3, das feststehende Rippen 14 eines oberen Stabilisators 15 trägt, befindet sich beispielsweise ein Generator 16 für die Stromversorgung der werkzeugseitigen elektrischen Verbraucher, der von einer nur schematisch angedeuteten, vom Spülungsmittelstrom beaufschlagten Turbine 17 angetrieben sein kann. Generator 16 und Turbine 17 können Bestandteil eines untertägigen Informationsempfängers bilden, dessen Empfangs- und Weiterverarbeitungsteil bei 18 schematisch angedeutet ist. Ferner ist im Gehäuse 8 ein bei 19 angedeuteter Informationsgeber, beispielsweise ein auf die Spülungsmittelströmung einwirkender Pulsgeber, vorgesehen, mit dessen Hilfe untertägig vorliegende, werkzeuginterne Daten an einen nur schematisch bei 20 veranschaulichten obertägigen Informationsempfänger übermittelt werden können. Der obertägige Informationsgeber für obertägig vorliegende und an das Steuersystem des Bohrwerkzeugs 3 zu übermittelnde Daten ist ebenfalls nur schematisch in Fig. 1 angedeutet und mit 21 bezeichnet.

Auf dem eingezogenen Bereich 22 des Fortsatzes 10 ist über Lager 23 ein hülsenförmiges Gehäuseteil 25 drehbar abgestützt, das im Betrieb eine nicht rotierende Stellung im Bohrloch 2 einnimmt, während Bohrstrang 4, Gehäuse 8, Fortsatz 10 und Bohrmeißel 12 um ihre Mittelachse infolge des obertägigen Antriebs des Bohrstranges 4 rotieren.

Das Gehäuseteil 25 ist mit drei Stellgliedern in Form von Rippen 26,27,28 versehen, die eine stabilisatorrippenähnliche Gestalt aufweisen und jeweils um eine Achse 29 klappbar am Gehäuseteil 25 abgestützt sind. Die Rippen 26,27,28 können einzeln und voneinander unabhängig mittels jeweils eines Druckmittelantriebs 30,31,32 aus der in Fig. 4 dargestellten eingeklappten Ausgangsstellung in eine mehr oder weniger weit ausgeklappte Betriebsstellung überführt werden, in der sie an der Wandung des Bohrlochs 2 anliegen und auf diese eine individuell vorgebbare Druckkraft ausüben.

Zur Betätigung der Druckmittelantriebe 30,31,32 ist im Gehäuseteil 25 eine Hydraulikpumpe 33 vorgesehen, die über Hydraulikleitungen 34 die Druckmittelantriebe 30,31,32 mit Druckmittel beaufschlagt. Die Hydraulikpumpe 33 kann mittels eines Elektromotors angetrieben werden, der vom Generator 16 bzw. aus einer von diesem versorgten Batterie gespeist wird. Anstelle von drei Stellgliedern, die zu einer genauen Ausrichtung des Bohrwerkzeugs 3 genügen, können auch mehr als drei, z.B. vier oder fünf, Stellglieder vorgesehen sein.

Im Gehäuseteil 25 ist bei dem dargestellten Beispiel ein elektronisches Steuersystem untergebracht, das bei 35 angedeutet ist und Sensoren 36 für die Aufnahme von benötigten Meßwerten und eine Auswerte- und Recheneinheit 37 umfaßt, die Bestandteil eines werkzeuginternen Regelkreises bildet.

Zu den Meßwerten, die das erfindungsgemäße Verfahren zur Werkzeugsteuerung benötigt, gehört die aktuelle Bohrrichtung 45, die durch den Winkel 43 der Werkzeug der Werkzeugaches 58 zu einer Referenzrichtung, beispielsweise die Magnetisch-Nord-Richtung 40 (Fig. 2) (Azimuth) und den Winkel 44 der Werkzeugachse 58 zu einer weiteren Referenzrichtung, vorzugsweise die Richtung der Erdbeschleunigung 41, definiert werden kann. Diese Meßwerte werden durch werkzeugseitige Sensoren 36 festgestellt. Zu den benötigten Meßwerten gehört ferner die Drehwinkellage des Bohrwerkzeugs 3 im Bohrloch 2 in bezug auf eine Referenzebene, vorzugsweise eine den Nullpunkt 50 eines dem Bohrwerkzeug 3 fest zugeordneten ebenen Koordinatensystems 51 schneidende und mit der Richtung der Erdbeschleunigung zusammenfallende Ebene 53, welche die Oberseite des Werkzeugs 3 in einer oberen Kulminationslinie schneidet, die durch die Kulminationspunkte 52 definiert ist.

Aus den vorstehend ermittelten Daten ergibt sich die aktuelle Drehwinkelpo sition des Bohrwerkzeugs 3 als der Winkel 54 zwischen der durch die Schwerkraftrichtung definierten Referenzebene 53 und der werkzeugfesten Referenzebene 55, die mit der Ordinate des werkzeugfesten Koordinatensystems zusammenfällt, so daß vollständige Informationen über die Ausrichtung und Orientierung des Bohrwerkzeugs 3 gegeben sind.

Ferner wird die Kraft ermittelt, mit der die Rippen 26,27,28 jeweils gegen die Wandung des Bohrlochs 2 drücken. Dies kann mittels Drucksensoren vorgenommen oder aus den Steuerventileinstellungen für die Druckmittelantriebe 30,31,32 abgeleitet werden. Aus den Einzelkräften wird eine resultierende Kraft ermittelt, die nach Betrag und Richtung definiert ist und einen Steuervektor 56 bildet. Die Richtung des den Nullpunkt des werkzeugfesten Koordinatensystems 51 und die Werkzeugachse 58 senkrecht schneidenden Steuervektors 56 ist als der Winkel 57 definiert, den der Steuervektor 56 mit der Referenzebene 53 einschließt.

Wie sich anhand der Darstellung in Fig. 6 verfolgen läßt, werden im Bohrbetrieb des Bohrwerkzeugs 3 von den zum werkzeugintemen Regelkreis 60 gehörenden Sensoren 36 die Meßwerte für die aktuelle Bohrrichtung des Bohrwerkzeugs 3, die aktuelle Einstellung der Stellglieder 26,27,28 und die Drehwinkelorientierung (Winkel 54) des Bohrwerkzeugs 3 ermittelt. Diese Daten werden an ein Rechenteil 61 des werkzeuginternen Regelkreises 60 übergeben, das Abweichungen der werkzeugfesten Referenzebene 55 zu der durch in die Erdbeschleunigungsrichtung vorgegebenen Referenzebene 53 kompensiert und Richtung (Winkel 57) und Betrag des aktuellen Steuervektors 56 ermittelt. Die gesamten und aufbereiteten Daten werden über ein Datenübermittlungssystem 62, das beispielsweise den Informationsgeber 19 und den Informationsempfänger 21 umfaßt, an einen externen Regelkreis 70 übergeben, in dem diese Daten in noch zu beschreibender Weise verarbeitet werden. Während dieser Verarbeitung werden die vom Rechenglied 61 gelieferten, kompensierten Steuervektor-Istwerte im werkzeugintemen Regelkreis in einem Vergleichsteil 63 des Regelkreises 60 mit vorgegebenen, gespeicherten Steuervektor-Sollwerten verglichen und der Ergebniswert der Auswerte- und Recheneinheit 37 des werkzeuginternen Steuersystems 35 zugeführt, das, soweit erforderlich, die Einstellung der Stellglieder 26,27,28 korrigiert.

Im externen Regelkreis 70 werden die vom werkzeuginternen Regelkreis 60 gelieferten Istwerte der aktuellen Bohrrichtung des Bohrwerkzeugs 3 mit obertägig gespeicherten Richtungssollwerten in einem Rechner 72 verglichen, und unter Einbeziehung der obertägig von einem Meßgerät 71 ermittelten Werkzeugteufe wird die aktuelle geologische Position des Bohrwerkzeugs 3 bestimmt. Egeben sich dabei Abweichungen vom vorgegebenen Kurs, die eine Korrektur erforderlich machen, können automatisch geeignete neue Sollwerte für den Steuervektor 56 ermittelt und über eine Kontrolleinheit 73, in der die Daten z.B. als digitale Folge von Signalen kodiert werden, und über ein Datenübermittlungssystem 74 an den werkzeuginternen Regelkreis 60 übergeben werden. Statt dessen oder zusätzlich können die vom Rechner 72 an eine Überwachungseinheit 75 übermittelten Daten einer Bedienungsperson Anlaß geben, einen von ihr gewählten Steuervektor 56 zu realisieren, was durch eine entsprechende Eingabe bei 76 erfolgen kann. Durch eine solche persönliche Steuerung kann ein Kurs für das Bohrwerkzeug 3 vorgegeben werden, der sich außerhalb der programmgemäß vorgegebenen Möglichkeiten bewegt. Dies kann nicht nur zu Zwecken einer Optimierung einer Kurskorrektur sinnvoll sein, sondern auch dann, wenn aufgrund sonstiger untertägig ermittelter Daten beispielsweise über die Art der durchbohrten Formationen eine Kursveränderung angezeigt ist.

Durch eine individuelle Eingabe bei 76 oder durch eine automatische Vorgabe kann vom externen Regelkreis 70 an den werkzeugintemen Regelkreis 60 ein Richtungshaltebefehl übermittelt werden, in welchem Falle die aktuellen Richtungsistwerte des Bohrwerkzeugs 3 in einem Datenspeicher des werkzeuginternen Regelkreises 60, der dem Vergleichsteil 63 zugeordnet sein kann, als Sollwert hinterlegt und anschließend fortlaufend mit weiterhin ermittelten Richtungsistwerten verglichen werden. Aus einem derartigen Richtungsistwert/sollwert-Vergleich beruhende Stellgrößen werden nun für die Einstellung der Stellglieder 26,27,28 erzeugt, und zwar anstelle von Stellgrößen, die sich von einem vorgegebenen Steuervektor ableiten. Nach Aufhebung eines Richtungshaltebefehls geht dann der werkzeuginterne Regelkreis 60 wieder in den oben beschriebenen Betriebsmodus über.

## Patentansprüche

1. Verfahren zum Steuern eines Bohrwerkzeugs (3), das durch zumindest eine Gruppe von dem Werkzeug zugeordneten, über den Werkzeugumfang verteilt angeordneten, steuerbaren Stellgliedern (26,27,28) richtbar ist, während des Bohrbetriebs in unterirdischen Formationen,
bei dem durch werkzeugseitige Meßwertaufnehmer (36) die aktuelle Bohrrichtung (45) und die aktuelle Einstellung der Stellglieder (26,27,28) ermittelt,
in einem werkzeuginternen, einen programmgesteuerten Rechner (37) einschließenden Regelkreis ermittelte Istwerte mit vorgegebenen Sollwerten verglichen und auf dem lstwert/Sollwert-Vergleich beruhende Stellgrößen zur Betätigung der Stellglieder (26,27,28) erzeugt weden, und
bei dem der werkzeuginterne Regelkreis (60) mit einem externen Regelkreis (70) über ein Datenübermittlungssystem (62) in Datenaustausch steht, der nach Verarbeitung von untertage empfangenen Daten in einem obertägigen, programmgesteuerten Rechner (72) obertätig erarbeitete Steuerdaten durch das Datenübermittlungssystem (62) an den werkzeuginternen Regelkreis (60) übergibt,
**dadurch gekennzeichnet,** daß
der werkzeuginterne Regelkreis (60) die Kräfte ermittelt, mit der die Stellglieder (26,27,28) jeweils gegen die Bohrlochwand drücken, und aus den Einzelkräften eine nach Richtung und Betrag definierte resultierende, einen Steuervektor (56) bildende resultierende Kraft als interne Richtgröße ermittelt,
der werkzeuginterne Regelkreis (60) die von den Meßwertaufnehmern (36) ermittelten Istwerte für die aktuelle Bohrrichtung (45) und den Steuervektor (56) an den externen Regelkreis (70) übergibt,
der externe Regelkreis diese Istwerte mit obertägig gespeicherten Sollwerten für die Bohrrichtung (45) und den Steuervektor (56) vergleicht und unter Einbeziehung obertägig ermittelter Istwerte für die Werkzeugteufe und die geologische Position des Bohrwerkzeugs (3) einen neuen Sollwert für den Steuervektor (56) bildet, und der externe Regelkreis (70) den von ihm ermittelten neuen Sollwert für den Steuervektor (56) dem werkzeuginternen Regelkreis (60) als neue Richtgröße vorgibt.

2. Verfahren nach Anspruch 1, **dadurch gekennzeichnet,** daß die Richtung des Steuervektors (56) als den Nullpunkt (50) eines dem Werkzeugquerschnitt des Bohrwerkzeugs (3) fest zugeordneten rechtwinkligen Koordinatensystems (51) schneidende Gerade definiert ist.

3. Verfahren nach Anspruch 1 und 2, **dadurch gekennzeichnet,** daß Meßwertaufnehmer (36) des werkzeuginternen Regelkreises (60) fortlaufend die Drehwinkelorientierung (Winkel 54) einer werkzeugfesten Referenzebene (53) in dem dem Bohrwerkzeug (3) zugeordneten Koordinatensystem (51) zu einer in das Koordinatensystem (51) projizierten, durch die Erdbeschleunigungsrichtung definierten Referenzebene (55) ermitteln, und
der werkzeuginterne Regelkreis (60) Winkelabweichungen zwischen den Referenzebenen (53,55) bei der Ermittlung des aktuellen Istwertes des Steuervektors (56) und bei der Vorgabe von Stellgrößen für die Stellglieder (26,27,28) aufgrund eines Steuervektor-lstwert/Sollwert-Vergleichs kompensiert.

4. Verfahren nach Anspruch 3, **dadurch gekennzeichnet,** daß bei einem vom externen Regelkreis (70) an den werkzeuginternen Regelkreis (60) übermittelten Richtungshaltebefehl die aktuellen Richtungsistwerte des Bohrwerkzeugs (3) im Datenspeicher des werkzeuginternen Regelkreises (60) als Sollwerte hinterlegt, mit fortlaufend weiterermittelten Richtungsistwerten verglichen und ausschließlich auf diesem Richtungs-lstwert/Sollwert-Vergleich Stellgrößen für die Stellglieder (26,27,28) erzeugt werden.

## Claims

1. A method of controlling a drilling tool (3), said drilling tool (3) being adapted to be aligned by a group of controllable positioning members (26,27,28) disposed over the periphery of and associated with the tool during drilling operations in underground formations, in which the current drilling direction (45) and current setting of the positioning members (26,27,28) are ascertained by in-tool transducers (36), actual values ascertained in a controller circuit (60) inside the tool (3) and including a programm-controlled computer are compared with predetermined desired values and, based on the actual value/desired value comparison, correcting variables are established to actuate the positioning members (26,27,28), and in which the controlled circuit (60) inside the tool (3) is by a data-exchanging system (62) in a data-exchanging relationship with an external control circuit (70) which, after data received underground are processed in an above-ground programme-controlled computer (72), transmits by the data-exchanging system (62) to the control circuit (70) within the tool (3) control data acquired at the surface, characterised in that the in-tool control circuit (60) ascertains the forces with which positioning members (26,27,28) press against the bore hole walls and ascertains from the individual forces a resulting force defined in terms of amount and direction and forming a control vector (56) as internal standard value,
the in-tool control circuit (60) transmits the actual values for the current drilling direction ascertained by the positioning members, and for the control vector (56) to the external control circuit (70),
the external control circuit (70) compares said actual direction value with surface stored desired values for the drilling direction (45) ascertaines a new desired value for the control vector (56) taking into account the tool depth ascertained above-ground and the current geological position of the tool (3), and feds the new desired value for the control vector (56) ascertained by the external control circuit (70) to the in-tool control circuit (60) as new internal standard value.

2. A method according to claim 1, characterized in that the direction of the control vector (56) is defined as the neutral point (50) on a straight line in a right-angled system of coordinates (51) rigidly associated with the cross-section of the drilling tool (3).

3. A method according to claim 1 and 2, characterised in that transducers (36) in the control circuit (60) inside the tool (3) continuously ascertain the rotary angle orientation (angel 54) of a reference plane (53) permanently associated with the tool (3) in the system of co-ordiantes (51) associated with the drilling tool in respect of a reference plane (51) projected into the system of coordinates (51) and defined by the direction of the earth's acceleration, and in that by the in-tool control circuit (60) angular deviations between the reference planes (53,55) upon acquisition of the current actual value of the control vector and upon setting control variables for the positioning members (26,27,28) on the basis of a control vector/actual value/desired value comparison are compensated.

4. A method according to claim 3, characterised in that in the event of a direction holding command transmitted by the external control circuit (70) to the control circuit (60) within the tool (3), the current actual values of the direction of the drilling tool (3) are stored as desired values in the data memory of the control circuit (60) within the tool (3) and compared with continuously monitored actual values for direction, and in that control variables for the positioning members (26,27,28) are established which are based solely on this comparison of the actual with the desired direction values.

## Revendications

1. Procédé destiné au guidage d'un outil de forage (3) qui peut être orienté à l'aide d'au moins un groupe d'éléments de réglage (26,27,28) manoeuvrables affectés à l'outil et répartis sur le pourtour de ce dernier, lors d'une opération de forage dans des formations souterraines,
lors duquel des capteurs de mesures (36), placés du côté de l'outil, déterminent la direction de forage (45) du moment et le réglage du moment des éléments de réglage (26,27,28),
les valeurs effectives déterminées étant comparées avec des valeurs théoriques prescrites, dans un circuit de réglage, interne à l'outil, comportant un ordinateur (37) commandé par programme, et des variables réglantes, fondées sur cette comparaison valeurs effectives/valeurs théoriques, étant alors conçues afin d'actionner les éléments de réglage (26,27,28), et
lors duquel le circuit de réglage interne (60) réalise un échange de données avec un circuit de réglage externe (70) au moyen d'un système de transmission des données (62), qui, après traitement des données, reçues de la partie sous terre, dans un ordinateur commandé par programme (72) se trouvant en surface, communique au circuit de réglage interne (60), au moyen du système de transmission des données (62), les données de réglage élaborées en surface,
**caractérisé en ce que**
le circuit de réglage interne (60) détermine les forces avec lesquelles chaque élément de réglage (26,27,28) appuie contre la paroi du trou de forage, et détermine à partir de chacune de ces forces, pour servir de variable directionnelle interne, une force résultante formant un vecteur de guidage (56) et définie selon la direction et l'amplitude,
le circuit de réglage interne (60) transmet au circuit de réglage externe (70) les valeurs effectives déterminées par les capteurs de mesures (36) pour la direction de forage (45) du moment et pour le vecteur de guidage (56),
le circuit de réglage externe compare ces valeurs effectives avec les valeurs théoriques enregistrées en surface pour la direction de forage (45) et le vecteur de guidage (56) et élabore, après prise en compte des valeurs effectives déterminées en surface pour la profondeur et la position géologique de l'outil de forage (3), une nouvelle valeur théorique pour le vecteur de guidage (56), puis indique au circuit de réglage interne (60), pour servir de nouvelle variable directionnelle, cette nouvelle valeur théorique qu'il a calculée pour le vecteur de guidage (56).

2. Procédé conforme à la revendication 1, **caractérisé en ce que** la direction du vecteur de guidage (56) est définie comme une droite coupant l'origine (50) d'un système de coordonnées rectangulaires (51) attribué de façon fixe à la section transversale de l'outil de forage (3).

3. Procédé conforme aux revendications 1 et 2, **caractérisé en ce que** des capteurs de mesures (36) du circuit de réglage interne (60) déterminent en continu l'orientation angulaire (angle 54) d'un plan de référence (53) fixe par rapport à l'outil, dans le système de coordonnées (51) attribué à l'outil de forage (3), par rapport à un plan de référence (55) projeté dans le système de coordonnées (51) et défini par la direction de l'accélération de la pesanteur, et
en ce que le circuit de réglage interne (60) compense les écarts angulaires entre les plans de référence (53,55), lors de la détermination de la valeur effective actuelle du vecteur de guidage (56) et lors de l'indication des variables de réglage pour les éléments de réglage (26,27,28), en se fondant sur une comparaison valeur effective/valeur théorique du vecteur de guidage.

4. Procédé conforme à la revendication 3, **caractérisé en ce que,** lorsque le circuit de réglage externe (70) transmet une instruction directionnelle d'arrêt au circuit de réglage interne (60), les valeurs effectives de l'outil de forage (3) concernant à ce moment-là la direction sont enregistrées dans la mémoire du circuit de réglage interne (60) en tant que valeurs théoriques et comparées avec les valeurs effectives de direction continuant d'être déterminées, et que des variables de réglage pour les éléments de réglage (26,27,28) ne sont élaborées qu'en fonction de cette comparaison valeur effective/valeur théorique de la direction.
